# EUROPÄISCHE PATENTSCHRIFT

(11) **EP 3 084 342 B1**
(45) Veröffentlichungstag und Bekanntmachung des Hinweises auf die Patenterteilung: **07.10.2020**
(21) Anmeldenummer: 14821086.7
(22) Anmeldetag: 10.12.2014
(51) Int. Cl.: F42B 12/20, F42B 35/00, F42B 33/02

(54) **GEFECHTSKOPF UND SPRENGLADUNGSMODUL FÜR EINEN DERARTIGEN GEFECHTSKOPF**
WARHEAD AND EXPLOSIVE CHARGE MODULE FOR SUCH A WARHEAD
OGIVE ET MODULE DE CHARGE EXPLOSIVE POUR UNE TELLE OGIVE

(30) Priorität: 17.12.2013 DE 102013021030
(43) Veröffentlichungstag der Anmeldung: 26.10.2016
(73) Patentinhaber: Rheinmetall Waffe Munition GmbH, 29345 Unterlüss (DE)
(72) Erfinder: AUMUND-KOPP, Ralf, 21337 Lüneburg (DE)
(74) Vertreter: Dietrich, Barbara
(86) Internationale Anmeldenummer: PCT/EP2014/077114
(87) Internationale Veröffentlichungsnummer: WO 2015/091121

(56) Entgegenhaltungen:
- DE-C- 11 999
- US-A- 382 224
- US-A- 382 225
- US-A- 464 569

## Beschreibung

Die Erfindung betrifft einen Gefechtskopf für insbesondere Artillerie / Mörser-Sprenggeschosse mit einer eine Sprengladung enthaltenden Gefechtskopfhülle. Die Erfindung bezieht sich ferner auf ein Sprengladungsmodul für einen derartigen Gefechtskopf.

Aus der DE 10 2009 022 495 A1 ist ein Verfahren zur Herstellung eines großkalibrigen Sprenggeschosses sowie ein damit hergestelltes Sprenggeschoss bekannt. Zur einfachen Herstellung wird vorgeschlagen, dass die Geschosshülle zweiteilig ist, wobei sich in Richtung der Längsachse ein heckseitiger Geschosshüllenabschnitt und ein das Mundloch enthaltender, ringförmig ausgebildeter vorderer Geschosshüllenabschnitt ergeben. Beide Teile sind über eine Schraubverbindung miteinander verbindbar.

Die DE 10 2011 010 183 A1 beschreibt ein Spreng-Übungs-Geschoss mit einer einteiligen Hülle, die die Signatur eines originären Sprenggeschosses. Diese Hülle wird in eine mehrteilige Cargo-Geschosshülle eingebunden.

Ein drallstabilisiertes Sprenggeschoss offenbart zudem die DE 10 2012 000 011 A1. Um eine Rissbildung der Sprengladung beim Abschuss zu vermeiden, ist ein sich in Richtung der mittleren Längsachse erstreckender Trennsteg vorgesehen.

In der DE 10 2005 050 973 A1 wird ein Sprenggeschoss vorgeschlagen, das einen Hohlraum aufweist, der mit einer Sprengladung gefüllt ist. Zur Vermeidung einer Rissbildung ist eine Silikon-Zwischenschicht zwischen der Sprengladung und der inneren Oberfläche des Geschosskörpers vorgesehen.

Ein Übungsgeschoss mit einem von einer Inertmasse umgebenen Rohr aus Kunststoff oder Metall, welches abschnittsweise mit Sprengstoff gefüllt ist, ist der DE 197 22 698 C1 entnehmbar.

Aus der US 382,224 A ist ein Sprenggeschoss mit einer pelletartigen Sprengstofffüllung bekannt. Diese Sprengstofffüllung kann außerhalb des Geschosses hergestellt und danach in das Geschoss eingebracht werden.

Ein Sprenggeschoss mit einer Gefechtskopfhülle, die eine Sprengladung aus kunststoffgebundenem Sprengstoff einschließt, ist der DE 10 2014 103 105 B3 entnehmbar.

Als Gefechtskopf wird ganz allgemein ein eine Sprengladung enthaltender Wirkkörper bezeichnet. Dabei kann es sich vorzugsweise um den Gefechtskopf eines Sprenggeschosses, aber beispielsweise auch um eine mit einer Sprengladung versehene Mine oder um eine mit einer Sprengladung versehene Rakete handeln.

Üblicherweise wird die Sprengladung, insbesondere von Sprenggeschossen, durch Einpressen oder Eingießen einer entsprechenden Sprengstoffmischung in die Gefechtskopfhülle hergestellt. Dabei hat es sich vor allem bei großkalibrigen Gefechtsköpfen als problematisch erwiesen, nach dem Einbringen der Sprengladung in die in der Regel aus Stahl bestehenden Gefechtskopfhülle eine zerstörungsfreie Prüfung der Sprengladung auf Fehler, wie Lunker, Risse oder Fremdkörper, durchzuführen. Denn eine derartige zerstörungsfreie Materialprüfung erfolgt üblicherweise mit Hilfe röntgenologischer Verfahren, die aufgrund der die Sprengladung umgebenden Metallstruktur der Gefechtskopfhülle häufig nicht zu eindeutigen Ergebnissen führt.

Der Erfindung liegt die Aufgabe zugrunde, einen Gefechtskopf zu offenbaren, dessen Sprengladung auf einfache Weise hergestellt und einer sicheren und aussagefähigen Qualitätskontrolle unterzogen werden kann, ohne dass hierdurch die Sprengwirkung der Sprengladung negativ beeinflusst wird. Ferner soll ein Sprengladungsmodul zur Verwendung in einem derartigen Gefechtskopf offenbart werden.

Diese Aufgabe wird hinsichtlich des Sprengladungsmodules durch die Merkmale des Anspruchs 1 und hinsichtlich des Gefechtskopfes durch die Merkmale des Anspruchs 8 gelöst. Weitere, besonders vorteilhafte Ausgestaltungen der Erfindung offenbaren die Unteransprüche.

Die vorliegende Erfindung beruht im Wesentlichen auf dem Gedanken, die durch Einpressen oder Eingießen einer Sprengstoffmischung in die Gefechtskopfhülle hergestellte gesamte Sprengladung durch mehrere kleinere, entsprechend vorgefertigte Sprengladungskörper enthaltende Sprengladungsmodule zu ersetzen, die erst anschließend im Rahmen eines Montage- oder Laborierungsprozesses zur Gesamtladung zusammengefügt werden. Die Sprengladungsmodule sind in sich baulich geschlossene Systeme, die ihrerseits jeweils einen entsprechenden Teil der Gesamtsprengladung enthalten und in Summe die Gesamtsprengladung bilden.

Anders die Granate in der US 373,459 A. Die Ladungskammer der hochexplosiven Granate wird durch eine Reihe von horizontalen Blenden in mehrere Kammern unterteilt, die ihrerseits durch die Blenden verschlossen sind. Sprengladungsmodule werden hier nicht aufgezeigt.

Durch die Verwendung vorfertigbarer Sprengladungsmodule nach der erfindungsgemäßen Idee ist es nunmehr möglich, eine zerstörungsfreie Qualitätskontrolle der einzelnen Sprengladungsmodule vor ihrem Einbringen in die Gefechtskopfhülle vorzunehmen. Dieses erleichtert -bzw. ermöglicht teilweise überhaupt erst- eine sichere Aussage über die Qualität der gesamten Sprengladung (Sprengstoff) des Gefechtskopfes zu tätigen, da die in der Regel aus Metall bestehende Gefechtskopfhülle des Gefechtskopfes die röntgenologischen Messungen nicht negativ beeinflussen.

Außerdem kann durch Verwendung der erfindungsgemäßen Sprengladungsmodule der Gesamtaufwand zur Herstellung der Gefechtsköpfe reduziert werden. So sind aufgrund der relativ geringen Nettoexplosionsmassen, etwa für die Herstellung von Sprengladungs-Presslingen, geringere Sicherheitsvorschriften zu beachten als bei der Herstellung eines Gefechtskopfes, bei dem die gesamte Sprengladung in die Gefechtskopfhülle eingebracht und anschließend gepresst wird.

Die vorgefertigten Sprengladungskörper werden nach entsprechender Kontrolle bei Nutzung eines cargo-typischen Aufbaus der Geschosshülle zum vollständigen Gefechtskopf bzw. Sprenggeschoss zusammengefügt.

Durch die Verwendung relativ kleiner Sprengladungsmodule ergeben sich außerdem folgende weitere Vorteile:
- Die Sprengladungsmodule können zur Laborierung unterschiedlicher Geschosstypen eingesetzt werden.
- Die Größe der Sprengladungsmodule kann an die Möglichkeiten zur Herstellung im Hinblick auf vorhandene Press- und Gießkapazitäten angepasst werden.
- Die Größe der Sprengladungsmodule kann an die Möglichkeiten zur Herstellung im Hinblick auf zulässige Nettoexplosionsmassen der Fertigungseinrichtungen angepasst werden.
- Die Sprengladungsmodule sind aus der Gefechtskopfhülle delaborierbar bzw. demontierbar. Sie können nach Ende der Verwendungszeit bzw. Alterung durch neue Sprengladungsmodule ersetzt werden.
- Die Gesamtsprengladung kann in kleinere, optimal zerstörungsfrei prüfbare und vorzugsweise identisch ausgelegte kleine Einheiten unterteilt werden, die im Rahmen eines Montage- bzw. Laborierungsprozesses zur Gesamtladung zusammengefügt werden können. Unterschiedliche Modulgrößen (Inhalt, Volumen) können ebenfalls miteinander kombiniert werden.
- Die Sprengladungskörper bzw. -module können (einzeln) mit einem Liner hergestellt werden, der diese u.a. bei Lagerung, Laborierung, Belastung bei Beschuss schützt. Zusätzliche Liner im Geschossinnenkörper sind nicht mehr notwendig.

Bei den Sprengladungskörpern der Sprengladungsmodule kann es sich sowohl um Sprengladungs-Presslinge als auch um nach dem Gießverfahren hergestellte Sprengladungskörper handeln. Sofern die Sprengladungskörper durch keine zusätzliche Ummantelung geschützt werden, bilden sie selbst das jeweilige Sprengladungsmodul.

Vorteilhafterweise bestehen die jeweiligen Sprengladungsmodule aus einem Sprengladungskörper, der von einer Schutzhülle (Liner) aus einem verbrennbaren Material, vorzugsweise Kunststoff, umschlossen wird und den Sprengladungskörper bei der Lagerung, Laborierung, Belastungen schützt. Außerdem lässt der Liner durch seine Schutzwirkung größere Form- und Oberflächenabweichungen der umschließenden Gefechtskopfhülle zu.

Dieser Liner kann aus unterschiedlichen Materialien und Stärken bestehen. Entscheidend ist aber, dass die durch den Liner gebildete Barriere zwischen den Sprengladungskörpern die vollständige Detonation der Gesamtladung nicht - oder nicht wesentlich - einschränkt und außerdem nicht unnötig Nutzlastvolumen beansprucht. Die Wandstärke des jeweiligen Liners sollte daher möglichst gering sein.

Außerdem besteht der Liner aus einem Material, welches ein gleiches oder ähnliches Temperaturausdehnungsverhalten besitzt, wie der von ihm umschlossene Sprengladungskörper.

Der Liner kann darüber hinaus eine wichtige Abschirmfunktion gegenüber ungewollten Belastungen von außen übernehmen. So bildet häufig die Schnittstelle zwischen Boden und Hülle bei dem erfindungsgemäßen Aufbau des Gefechtskopfes eine Schwachstelle hinsichtlich gefährlicher Pulvergase bei der Geschossbeschleunigung.

Das Sprenggeschoss bzw. der Gefechtskopf besteht somit aus mehreren Komponenten, die in besonderer Weise ausgewählt bzw. zusammengestellt werden. Eine bevorzugt cargo-typisch aufgebaute Geschosshülle aus splitterbildendem Material bzw. in anderer Form zur Generierung wirksamer Splitter geeigneter Ausführung nimmt im Innern die vorgefertigten Sprengmodule auf. Als Geschosszünder können bekannte sprengkräftige Kopfzünder eingesetzt werden. Diese wirken mittels ihres Zünderausgangs auf die zündseitig erste Zelle (Sprengladungsmodul) ein. Das führt dazu, dass die aus den Modulen (mehreren, zumindest jedoch zwei) bestehende Gesamtladung vollständig detoniert und im Zusammenspiel mit der Geschosshülle für die Generierung von wirksamen Splittern sorgt. Die Sprengladungskörper und damit die Sprengladungsmodule sind ihrerseits individuell gestallt- und auswählbar. Dabei kann die Größe der Körper / Module als auch die Zusammensetzung und damit der Wirkungsgrad individuell gestaltet werden.

Weitere Einzelheiten und Vorteile der Erfindung ergeben sich aus den folgenden, anhand von Figuren erläuterten Ausführungsbeispielen. Es zeigen:
Fig.1 den Längsschnitt durch einen erfindungsgemäßen Gefechtskopf eines Sprenggeschosses mit sechs Sprengladungsmodulen;
Fig.2 den Längsschnitt durch ein in Fig.1 verwendetes, vergrößert dargestelltes Sprengladungsmodul.

In Fig.1 ist mit 1 der Gefechtskopf eines großkalibrigen Sprenggeschosses (beispielsweise mit einem Kaliber von 155 mm) bezeichnet. Der Gefechtskopf 1 umfasst eine Gefechtskopfhülle 2 aus einem splitterbildenden Material. An der Gefechtskopfhülle 2 ist heckseitig ein Geschossboden 3 angeordnet und an ihrem ogivalen vorderen Endbereich 4 ist über eine Schraubverbindung ein Kopfzünder 5 befestigt.

Die Gefechtskopfhülle 2 umschließt einen Innenraum, in dem sich, in diesem Ausführungsbeispiel, sechs Sprengladungsmodule 6-11 befinden, die sich axial direkt aneinander anschließen und sich umfangseitig an der Innenwand 12 der Gefechtskopfhülle 2 abstützen. Dabei weisen die Sprengladungsmodule 6-10 im vorliegenden Fall im Wesentlichen die gleiche Form und Größe auf. Hingegen ist das mit 11 bezeichnete Sprengladungsmodul an die Form des ogivalen vorderen Endbereiches 4 der Gefechtskopfhülle 2 angepasst.

Der Aufbau des Sprengladungsmodules 6 (und damit auch der Aufbau der Sprengladungsmodule 7-10) ist aus Fig.2 ersichtlich. Es besteht im Wesentlichen aus einem bevorzugt nach dem Gießverfahren hergestellten zylinderförmigen Sprengladungskörper 13, beispielsweise aus einer Mischung aus Hexogen und/oder Octogen sowie einem Kunststoffbinder, und einer den Sprengladungskörper 13 umschließenden Kunststoffhülle 14.

Zur Herstellung des erfindungsgemäßen Gefechtskopfes bei dem in Fig.1 dargestellten Ausführungsbeispiel werden die (hier) sechs Sprengladungsmodule 6-11 geschossbodenseitig in die Gefechtskopfhülle 2 eingeschoben. Dabei sollen die Sprengladungsmodule 6-11 sich axial spaltfrei aneinander abstützen, so dass es erforderlich sein kann, boden- oder zünderseitig Ausgleichsscheiben (nicht dargestellt) zur Egalisierung von Fertigungstoleranzen vorzusehen. Anschließend werden dann der Geschossboden 3 an dem heckseitigen Ende der Gefechtskopfhülle 2 und (im Einsatzfalle des Sprenggeschosses) der Kopfzünder 5 an dem ogivalen Endbereich 4 der Gefechtskopfhülle 2 befestigt.

Die Erfindung ist selbstverständlich nicht auf das vorstehend beschriebene Ausführungsbeispiel beschränkt. So kann es beispielsweise vorteilhaft sein, wenn die zylinderförmigen Sprengladungsmodule Stirnflächen besitzen, die derart ausgebildet sind, dass stirnseitig benachbarte Sprengladungsmodule jeweils über eine Formschlussverbindung miteinander axial verbindbar sind. Des Weiteren besteht die Möglichkeit, dass die Sprengladungsmodule mehr als einen Sprengladungskörper umfassen, so dass zwei oder mehrere Sprengladungskörper im jeweiligen Sprengladungsmodul eingebunden sind.

### Bezugszeichenliste

- 1: Gefechtskopf
- 2: Gefechtskopfhülle
- 3: Geschossboden
- 4: Endbereich
- 5: Kopfzünder
- 6-11: Sprengladungsmodule
- 12: Innenwand
- 13: Sprengladungskörper
- 14: Kunststoffhülle

## Patentansprüche

1. Sprengladung zur Verwendung in einem Gefechtskopf (1) mit einer Gefechtskopfhülle (2), wobei die Sprengladung durch Aufteilung in mehrere, wenigstens zwei, Sprengladungsmodule (6-11) gebildet wird, die ihrerseits vorgefertigte Sprengladungskörper (13) enthalten, wobei ein, zwei oder mehrere Sprengladungskörper (13) im jeweiligen Sprengladungsmodul (6-11) eingebunden sind, wobei der Sprengladungskörper (13) von einem Liner (14) umschlossen ist, **dadurch gekennzeichnet, dass** der Liner (14) aus einem Material besteht, welches ein gleiches oder ähnliches Temperaturausdehnungsverhalten besitzt, wie der vom Liner umschlossene Sprengladungskörper (13).

2. Sprengladung nach Anspruch 1, **dadurch gekennzeichnet, dass** der Sprengladungskörper (13) der Sprengladungsmodule (6-11) ein Sprengladungs-Pressling oder ein nach dem Gießverfahren hergestellten Sprengladungskörper ist.

3. Sprengladung nach Anspruch 1 oder 2, **dadurch gekennzeichnet, dass** der Liner aus unterschiedlichen Materialien und Stärken besteht.

4. Sprengladung nach einem der Ansprüche 1 bis 3, **dadurch gekennzeichnet, dass** der Liner aus einem verbrennbaren Material, wie Kunststoff, besteht.

5. Sprengladung nach einem der Ansprüche 1 bis 4, **dadurch gekennzeichnet, dass** die Sprengladungskörper (13) als auch die diese enthaltenden Sprengladungsmodule (6-11) individuell in Form und Größe gestaltbar sind.

6. Sprengladung nach einem der Ansprüche 1 bis 5, **dadurch gekennzeichnet, dass** die Sprengladungsmodule (6-11) einen identischen Aufbau besitzen.

7. Sprengladung nach einem der Ansprüche 1 bis 6, **dadurch gekennzeichnet, dass** die Sprengladungsmodule (6-11) jeweils über eine Formschlussverbindung stirnseitig miteinander verbindbar sind.

8. Gefechtskopf (1) mit einer Gefechtskopfhülle (2) und einer darin befindlichen Sprengladung nach einem der Ansprüche 1 bis 7.

9. Gefechtskopf (1) nach Anspruch 8, **dadurch gekennzeichnet, dass** die Sprengladungsmodule (6-11) sich axial spaltfrei aneinander abstützen, wobei boden- oder zünderseitig Ausgleichsscheiben zur Egalisierung von Fertigungstoleranzen einsetzbar sind.

10. Gefechtskopf (1) nach Anspruch 8 oder 9, **dadurch gekennzeichnet, dass** die Sprengladungsmodule (6-11) aus der Gefechtskopfhülle (2) demontierbar sind.

11. Gefechtskopf (1) nach einem der Ansprüche 8 bis 10, **dadurch gekennzeichnet, dass** die Gefechtskopfhülle (2) aus einem splitterbildenden Material besteht.

## Claims

1. Explosive charge for use in a warhead (1) with a warhead casing (2), wherein the explosive charge is created through division into multiple, at least two, explosive charge modules (6-11) which in turn contain prefabricated explosive charge bodies (13), wherein one, two or multiple explosive charge bodies (13) are integrated in the respective explosive charge module (6-11), wherein the explosive charge body (13) is enclosed by a liner (14), **characterized in that** the liner (14) is made of a material which has an identical or similar thermal expansion behaviour to the explosive charge body (13) enclosed by the liner.

2. Explosive charge according to Claim 1, **characterized in that** the explosive charge body (13) of the explosive charge modules (6-11) is an explosive charge compact or an explosive charge body produced by casting.

3. Explosive charge according to Claim 1 or 2, **characterized in that** the liner is made of different materials and strengths.

4. Explosive charge according to one of Claims 1 to 3, **characterized in that** the liner is made of a combustible material, such as plastics.

5. Explosive charge according to one of Claims 1 to 4, **characterized in that** the explosive charge bodies (13) and also the explosive charge modules (6-11) containing them can be configured individually in terms of shape and size.

6. Explosive charge according to one of Claims 1 to 5, **characterized in that** the explosive charge modules (6-11) have an identical design.

7. Explosive charge according to one of Claims 1 to 6, **characterized in that** the explosive modules (6-11) can each be connected to one another on the front end via a form-fitted connection in each case.

8. Warhead (1) having a warhead casing (2) and an explosive charge located therein according to one of Claims 1 to 7.

9. Warhead (1) according to Claim 8, **characterized in that** the explosive charge modules (6-11) are supported axially against one another in a gap-free manner, wherein compensating discs for equalizing production tolerances can be used on the bottom or fuse side.

10. Warhead (1) according to Claim 8 or 9, **characterized in that** the explosive charge modules (6-11) can be dismantled from the warhead casing (2).

11. Warhead (1) according to one of Claims 8 to 10, **characterized in that** the warhead casing (2) is made of a fragmenting material.

## Revendications

1. Charge explosive destinée à être utilisée dans une ogive (1) pourvue d'un enveloppe d'ogive (2), la charge explosive étant formée par division en plusieurs, au moins deux, modules de charge explosive (6-11) qui contiennent à leur tour des corps de charge explosive préfabriqués (13), une, deux ou plusieurs charges explosives (13) étant intégrées dans le module de charge explosive respectif (6-11), le corps de charge explosive (13) étant enfermé par un revêtement (14), **caractérisée en ce que** le revêtement (14) est en un matériau qui a un comportement de dilatation thermique identique ou similaire à celui du corps de charge explosive (13) entouré par le revêtement.

2. Charge explosive selon la revendication 1, **caractérisée en ce que** le corps de charge explosive (13) des modules de charge explosive (6-11) est une pièce emboutie de charge explosive ou un corps de charge explosive produit par le procédé de coulée.

3. Charge explosive selon la revendication 1 ou 2, **caractérisée en ce que** le revêtement est en différents matériaux de différentes épaisseurs.

4. Charge explosive selon l'une des revendications 1 à 3, **caractérisée en ce que** le revêtement est en un matériau combustible tel que de la matière synthétique.

5. Charge explosive selon l'une quelconque des revendications 1 à 4, **caractérisée en ce que** les corps de charge explosive (13) et les modules de charge explosive (6-11) qui les contiennent peuvent être formés individuellement en forme et en dimension.

6. Charge explosive selon l'une des revendications 1 à 5, **caractérisée en ce que** les modules de charge explosive (6-11) ont une structure identique.

7. Charge explosive selon l'une des revendications 1 à 6, **caractérisée en ce que** les modules de charge explosive (6-11) peuvent chacun être reliés les uns aux autres du côté frontal par une liaison par complémentarité de formes.

8. Ogive (1) pourvue d'une enveloppe d'ogive (2) et d'une charge explosive, située à l'intérieur, selon l'une quelconque des revendications 1 à 7.

9. Ogive (1) selon la revendication 8, **caractérisée en ce que** les modules de charge explosive (6-11) sont en appui axial les uns sur les autres sans interstices, des disques de compensation côté fond ou côté détonateur pouvant être utilisés pour égaliser les tolérances de fabrication.

10. Ogive (1) selon la revendication 8 ou 9, **caractérisée en ce que** les modules de charge explosive (6-11) peuvent être démontés de l'enveloppe d'ogive (2).

11. Ogive (1) selon l'une quelconque des revendications 8 à 10, **caractérisée en ce que** l'enveloppe d'ogive (2) est en un matériau formant des fragments.
